# EUROPÄISCHE PATENTSCHRIFT

(11) **EP 3 371 066 B1**
(45) Veröffentlichungstag und Bekanntmachung des Hinweises auf die Patenterteilung: **08.04.2020**
(21) Anmeldenummer: 16797450.0
(22) Anmeldetag: 07.10.2016
(51) Int. Cl.: B65D 5/492

(54) **KARTONEINLAGE ZUM VERPACKEN VON FLASCHENARTIGEN BEHÄLTNISSEN**
CARDBOARD INSERT FOR PACKAGING BOTTLE-LIKE CONTAINERS
INSERT EN CARTON POUR L'EMBALLAGE DE CONTENANTS DE TYPE BOUTEILLES

(30) Priorität: 09.10.2015 DE 202015105353 U
(43) Veröffentlichungstag der Anmeldung: 12.09.2018
(73) Patentinhaber: Busch, Harald, 56377 Nassau (DE)
(72) Erfinder: Busch, Harald, 56377 Nassau (DE)
(74) Vertreter: Limbeck, Achim
(86) Internationale Anmeldenummer: PCT/DE2016/100468
(87) Internationale Veröffentlichungsnummer: WO 2017/059848

(56) Entgegenhaltungen:
- WO-A1-00/48918
- BE-A- 458 128
- CH-A- 344 366
- US-A1- 2014 008 249

## Beschreibung

### Technisches Gebiet

Die vorliegende Erfindung betrifft eine Kartoneinlage zum Verpacken von flaschenartigen Behältnissen in einem räumlich geschlossenen Faltkarton gemäß dem Obersatz des Patentanspruchs 1.

### Stand der Technik

Zum Versand von flaschenartigen Behältnissen wie bspw. Wein- oder Sektflaschen oder ähnlichem sind nach dem Stand der Technik eingesetzte Kartons mit Innenfächern aus Karton bestückt, in welche die Weinflaschen eingesetzt werden. Der Zusammenbau dieser Innenfächer, welche zumeist aufwendig zusammengesteckt werden müssen, nimmt sehr viel Zeit in Anspruch und ist vom Durchmesser der Fächer her immer nur für den Versand von Flaschen mit gleichem Durchmesser geeignet, z.B nur ein Ltr.-Flaschen oder 0,75 Ltr.-Flaschen.

Aus der Druckschrift PCT/AU99/00612 ist eine Kartoneinlage zum Verpacken von flaschenartigen Behältnissen in einem räumlich geschlossenen Faltkarton bekannt, die ein unteres im Bodenbereich des räumlich geschlossenen Faltkartons angeordnetes Aufnahmeelement mit in mehreren parallelen Reihen angeordneten Aufnahmen des flaschenartigen Behältnisses sowie ein oberes Aufnahmeelement mit in mehreren parallelen Reihen und mit den unteren Aufnahmen fluchtend angeordneten Aufnahmen zur Halterung der Flaschenhälse der flaschenartigen Behältnisse umfasst. Im unteren Aufnahmeelement sind mehrere wechselweise angeordnete Aufnahmen für den Flaschenboden des flaschenartigen Behältnisses und als Halterung der Flaschenhälse der flaschenartigen Behältnisse vorgesehen. Weiterhin umfasst die Kartoneinlage im oberen Aufnahmeelement mehrere entsprechend den Aufnahmen im unteren Aufnahmeelement wechselweise korrespondierend angeordnete Aufnahmen für den Flaschenboden und als Halterung der Flaschenhälse der flaschenartigen Behältnisse. Das Aufnahmeelement ist mit nach unten gefalteten Seitenwänden derart ausgestaltet und in den Faltkarton einlegbar, dass zwischen dem Bodenteil des Faltkartons und den Aufnahmen ein Zwischenraum entsteht. Das Aufnahmeelement ist ferner mit nach oben gefalteten Seitenwänden derart ausgestaltet und in den Faltkarton einlegbar, dass zwischen dem Oberteil des Faltkartons und den Aufnahmen ein Zwischenraum entsteht, wobei ein Aufnahmeelement aus mehreren durch Knickfalze übereinander klappbaren Teilabschnitten gebildet ist.

Auch in der US2014/0008249 A1 ist eine Kartoneinlage beschrieben, die ein oberes und ein unteres Aufnahmeelement umfassen, wobei im unteren Aufnahmeelement mehrere wechselweise angeordnete Aufnahmen für den Flaschenboden des flaschenartigen Behältnisses vorgesene sind.

In den Druckschriften FR458128A1 sowie in der BE 458 128 A ist ebenfalls eine Kartoneinlage beschrieben, die ein unteres im Bodenbereich eines räumlich geschlossenen Faltkartons angeordnetes Aufnahmeelement mit in mehreren parallelen Reihen angeordneten Aufnahmen eines flaschenartigen Behältnisses sowie ein oberes Aufnahmeelement mit in mehreren parallelen Reihen und mit den unteren Aufnahmen fluchtend angeordneten Aufnahmen zur Halterung der Flaschenhälse der flaschenartigen Behältnisse umfasst.

Aus der WO 00/48918 A1 ist Kartoneinlage zum Verpacken von flaschenartigen Behältnissen in einem räumlich geschlossenen Faltkarton bekannt, die ein unteres Aufnahmeelement mit in mehreren parallelen Reihen angeordneten Aufnahmen sowie ein oberes Aufnahmeelement mit in mehreren parallelen Reihen und mit den unteren Aufnahmen fluchtend angeordneten Aufnahmen umfasst, wobei im unteren Aufnahmeelement mehrere wechselweise angeordnete Aufnahmen sowie im oberen Aufnahmeelement mehrere entsprechend den Aufnahmen im unteren Aufnahmeelement wechselweise korrespondierend angeordnete Aufnahmen vorgesehen sind, und das untere Aufnahmeelement nach oben und nach unten gefalteten Seitenwänden und das obere Aufnahmeelement nach oben und nach unten gefalteten Seitenwänden umfasst, wobei ein Aufnahmeelement aus mehreren durch Knickfalze übereinander klappbaren Teilabschnitten gebildet ist.

### Darstellung der Erfindung

Der vorliegenden Erfindung liegt daher die Aufgabe zu Grunde, eine Kartoneinlage zu schaffen, welche die vorgenannten Nachteile ausräumt und welche geeignet ist, ein einfaches und sicheres Verpacken sowie Transportieren von flaschenartigen Behältnissen in verschiedensten Größen in einem handelsüblichen Faltkarton zu gewährleisten.

Erfindungsgemäß wird die voranstehende Aufgabe gemäß dem Oberbegriff des Anspruchs 1 in Verbindung mit den kennzeichnenden Merkmalen gelöst. Vorteilhafte Ausgestaltungen und Weiterbildungen der erfindungsgemäßen Kartoneinlage sind in den abhängigen Unteransprüchen angegeben.

In einer vorteilhaften Ausführungsform der Erfindung sind sowohl im oberen als auch im unteren Aufnahmeelement Aufnahmen für den Flaschenboden der flaschenartigen Behältnisse und Aufnahmen zur Halterung der Flaschenhälse wechselweise und jeweils entsprechend korrespondierend zueinander angeordnet.

Insofern umfasst die Kartoneinlage im unteren Aufnahmeelement mehrere wechselweise angeordnete Aufnahmen für den Flaschenboden des flaschenartigen Behältnisses und als Halterung der Flaschenhälse der flaschenartigen Behältnisse und im oberen Aufnahmeelement mehrere entsprechend den Aufnahmen im unteren Aufnahmeelement korrespondierend wechselweise angeordnete Aufnahmen für den unteren Bereich des Korpusses des flaschenartigen Behältnisses und als Halterung der Flaschenhälse der flaschenartigen Behältnisse.

### Kurzbeschreibung der Zeichnungen

In den Zeichnungen 1 bis 5, welche nicht zum beanspruchten Schutzumfang gehören, zeigen
Fig.1 ein oberes und ein unteres Aufnahmeelemente in einem räumlich geschlossenen Faltkarton.
Fig.2 das untere Aufnahmeelement der Kartoneinlage;
Fig.3 das untere Aufnahmeelement, welches in einen räumlich geschlossenen Faltkarton geführt wird;
Fig.4 das obere Aufnahmeelement der Kartoneinlage;
Fig.5 das obere Aufnahmeelement, welches in einen räumlich geschlossenen Faltkarton mit bereits eingeführtem, unteren Aufnahmeelement geführt wird;
   In den Zeichnungen 6 und 7 zeigen
Fig.6 ein Aufnahmeelement in der Draufsicht;
Fig.7 ein Aufnahmeelement in perspektivischer Ansicht;
Fig.8 zwei Aufnahmeelemente mit Behältnissen in der Seitenansicht.

### Ausführung der Erfindung

Wie aus Fig.1 ersichtlich, bestehen die beiden Aufnahmeelemente, unteres 10 und oberes 11 Aufnahmeelement, aus einem Karton mit einer unteren Platte 101,111 und vier zur Platte 101,111 im ca. 90° Winkel faltbaren Seitenwänden 102,112. Die untere Platte 101,111 ist vorzugsweise den Innenmaßen eines Faltkartons 3 derart angepasst, dass die im ca. 90° Winkel gefalteten Seitenwände 102,112 an den Innenwandungen des Faltkartons 3 anliegen.

Da bei der Herstellung von Faltkartons in der Regel Standardmaße verwendet werden, können die Aufnahmeelemente 10,11 in ihrer Breite und Tiefe diesen Standardmaßen vorzugsweise angepasst sein.

Besonders vorteilhaft sind die Aufnahmeelemente 10,11 aus einem planen Zuschnitt mit Knickfalzen 103,113 zum Falten der Seitenwände 102,112 gebildet. Dies ermöglicht eine Platz sparende Lagerung der erfindungsgemäßen Kartoneinlage 1.

Sofern mit den Einlagen Kartoneinlagen 1 für Faltkartons 3 in unterschiedlichen Größen realisiert werden sollen, bietet es sich an, mehrere beabstandete Knickfalze 103,113 zum Falten der Seitenwände 102,112 vorzusehen, um dadurch unterschiedliche Größen der eingefalteten Aufnahmeelemente 10,11 zu realisieren. Die Knickfalze sollte in dieser Ausführung allerdings mit Rücksicht auf die Aufnahmen 100,110 angelegt sein.

In einer besonders vorteilhaften Ausführungsform der Erfindung ist das Aufnahmeelement 10 mit nach unten gefalteten Seitenwänden 102 derart ausgestaltet und in den Faltkarton 3 einlegbar, dass zwischen dem Bodenteil 300 des Faltkartons 3 und den Aufnahmen 100 ein Zwischenraum entsteht. Der Zwischenraum bewirkt eine Beabstandung zwischen Bodenteil 300 des Faltkartons 3 und den Aufnahmen 100 des unteren Aufnahmeelements 10, welche bewirkt, dass die auf dem Bodenteil 200 des Faltkartons 3 stehenden, flaschenartigen Behältnisse 2 einen sicheren Halt erfahren.

Umgekehrt ist es ebenso vorteilhaft, dass das Aufnahmeelement 11 mit nach oben gefalteten Seitenwänden 112 derart ausgestaltet und in den Faltkarton 3 einlegbar ist, dass zwischen dem Oberteil 301 des Faltkartons 3 und den Aufnahmen 110 ein Zwischenraum entsteht.

Die Kartoneinlage 1 und mithin die Aufnahmeelemente 10,11 weisen vorzugsweise einen viereckigen Querschnitt auf.

Wie aus den Fign.1-6, 7 und 8 ersichtlich, können die Aufnahmen 100,110 einen vieleckigen oder runden Querschnitt aufweisen.

Wie aus Fig.6 ersichtlich, sind in dem Aufnahmeelement 10,11 Aufnahmen 110 für den Flaschenboden 21 der flaschenartigen Behältnisse 2 sowie Aufnahmen 100 zur Halterung der Flaschenhälse 20 wechselweise angeordnet. Besonders bevorzugt werden zwei Aufnahmeelemente 10,11 in einem Karton verwendet, welche sich ihrem Ausformung und der Anordnung der Aufnahmen 100,110 identisch sind, wobei die beiden Aufnahmeelemente 10,11 spiegelverkehrt in dem Karton angeordnet sind.

Durch die versetzte Anordnung standrichtig-kopfüber wird die Gewichtsverteilung innerhalb des Kartons 3 optimiert, die Belastung wird auf beide Aufnahmeelemente 10,11 gleichmäßig verteilt. Außerdem ist nur eine Art von Aufnahmeelement 10,11 notwendig. Durch die versetzte Anordnung muss ein Aufnahmeelement 10,11 nur umgedreht werden und kann so als obere Einlage im Karton 3 fungieren.

Wie aus Fig.6 ersichtlich, ist ein Aufnahmeelement 10,11 vorzugsweise aus mehreren durch Knickfalze übereinander klappbaren Teilabschnitten 104a,104b104c gebildet, wobei besonders bevorzugt jeder Klappbereich 106a, 106b mindestens zwei Knickfalze 105a,105b zur Bildung mindestens eines Abschnitts 107 umfasst, mittels dem die Teilabschnitte 104a und 104b sowie 104b und 104c zueinander beabstandet übereinander klappbar sind.

Dabei sind die Aufnahmen 100,110 der jeweiligen Teilabschnitten 104a,104b104c derart angeordnet und ausgebildet, dass die jeweiligen Aufnahmen 100,110 des Teilabschnitts 104a und die Aufnahmen 100,110 des Teilabschnitts 104b sowie die jeweiligen Aufnahmen 100,110 des Teilabschnitts 104b und die Aufnahmen 100,110 des Teilabschnitts 104c fluchtend übereinander liegen.

Wie aus Fig.7 ersichtlich, sind die übereinander klappbaren Teilabschnitte 104a,104b, 104c derart ausgebildet, dass die äußeren Teilabschnitte 104a,104c den inneren Teilabschnitt 104b im übereinander geklappten Zustand zu einer Spaltbildung 108 nur abschnittsweise überlappen.

Vor der Benutzung sind die großen Aufnahmen 100 geschlossen und nur vorgestanzt. Durch das Hineindrücken der Flaschenböden 21 drücken sich Klappen 109 nach unten und keilen sich im Zwischenraum zwischen der Aufnahmeelementober- und Unterseite fest, so dass das Aufnahmeelement 10,11 druckstabiler wird. Außerdem wird das Behältnis 2 dadurch seitlich besser geschützt.

Die seitlichen Laschen 114 sorgen für eine Stabilisierung der Aufnahmeelement 10,11, da durch den Knick die vorzugsweise verwendeten Wellpappe stabilisiert wird. Zudem dient sie als Polster gegen äußere Einflüsse wie spitze Kanten oder Gegenstände, die evtl. von außen durch den Umkarton dringen.

Die erfindungsgemäße Kartoneinlage 1 beschränkt sich in ihrer Ausführung nicht auf die vorstehend angegebenen bevorzugten Ausführungsformen. Vielmehr sind eine Vielzahl von Ausgestaltungsvariationen denkbar, welche von der dargestellten Lösung auch bei grundsätzlich anders gearteter Ausführung Gebrauch machen.

### Liste der Bezugsziffern

- 1: Kartoneinlage
- 2: flaschenartige Behältnisse
- 3: Faltkarton
- 10: unteres Aufnahmeelement
- 11: oberes Aufnahmeelement
- 20: Flaschenhälse
- 21: Flaschenboden
- 100, 110: Aufnahmen an 10 und 11
- 101,111: untere Platten an 10 und 11
- 102,112: Seitenwände an 10 und 11
- 103,113: Knickfalze an 10 und 11
- 104a, 104b, 104c: Teilabschnitte der Aufnahmeelemente
- 105a, 105b: Knickfalze
- 106a, 106b: Klappbereiche
- 107: Beabstandungsabschnitt
- 108: Spalt
- 109: Klappen
- 114: Laschen
- 300: Bodenteil an 3
- 301: Oberteil (Deckel) an 3

## Patentansprüche

1. Kartoneinlage (1) zum Verpacken von flaschenartigen Behältnissen (2) in einem räumlich geschlossenen Faltkarton (3), die ein unteres Aufnahmeelement (10) mit in mehreren parallelen Reihen angeordneten Aufnahmen (100) sowie ein oberes Aufnahmeelement (11) mit in mehreren parallelen Reihen (11) und mit den unteren Aufnahmen (100) fluchtend angeordneten Aufnahmen (110) umfasst, wobei im unteren Aufnahmeelement (10) mehrere wechselweise angeordnete Aufnahmen (100,110) sowie im oberen Aufnahmeelement (11) mehrere entsprechend den Aufnahmen (100,110) im unteren Aufnahmeelement (10) wechselweise korrespondierend angeordnete Aufnahmen (100,110) vorgesehen sind, wobei ein Aufnahmeelement (10,11) aus mehreren durch Knickfalze übereinander klappbaren Teilabschnitten (104a,104b,104c) gebildet ist wobei die Teilabschnitte einen inneren Teilabschnitt (104b) sowie einen ersten und einen zweiten äußeren Teilabschnitt (104a, 104c) umfassen, wobei der zwischen den ersten äußeren Teilabschnitt (104a) und den inneren Teilabschnitt (104b) leigende erste Klappbereich (106a) sowie der zwischen den zweiten äußeren Teilabschnitt (104c) und den inneren Teilabschnitt (104b) liegende zweite klappbereich (106b) mindestens zwei Knickfalze (105a,105b) zur Bildung mindestens eines Beabsiandunasabschnitts (107) umfassen, mittels dem die durch den ersten Klappbereich (106a) miteinander verbundenen Teilabschnitte (104a, 104b) und die durch den zweiten Klappbereich (106b) miteinander verbundenen Teilabschnitte (104b, 104c) zueinander beabstandet übereinander klappbar sind und die Aufnahmen (100,110) der jeweiligen Teilabschnitte (104a, 104b104c) derart angeordnet und ausgebildet sind, dass die jeweiligen Aufnahmen (100,110) des ersten äußeren leilabschnitts (104a) und die Aufnahmen (100,110) des inneren Teilobschnitts (104b) sowie die jeweiligen Aufnahmen (100, 110) des inneren Teilabschnitts (104b) und die Aufnahmen (100,110) des zweiten äußeren Teilabschnitts (104c) fluchtend übereinander liegen,
**dadurch gekennzeichnet, dass** die übereinander klappbaren Teilabschnitte (104a,104b 104c) derart ausgebildet sind, dass
das untere Aufnahmeelement (10) nach oben und nach unten gefalteten Seitenwänden (114) und das obere Aufnahmeelement (11) nach oben und nach unten gefalteten Seitenwänden (114) umfasst, und die äußeren Teilabschnitte (104a,104c) den inneren Teilabschnitt (104b) im übereinander geklappten Zustand nur abschnittsweise überlappen.

2. Kartoneinlage (1) nach Anspruch 1,
**dadurch gekennzeichnet, dass**
die Aufnahmeelemente (10,11) identisch ausgebildet sind.

3. Kartoneinlage (1) nach einem der vorangegangenen Ansprüche,
**dadurch gekennzeichnet, dass**
die Aufnahmeelemente (10,11) spiegelverkehrt in dem Karton (3) angeordnet sind.

4. Kartoneinlage (1) nach einem der vorangegangenen Ansprüche,
**dadurch gekennzeichnet, dass**
die Aufnahmeelemente (10,11) aus einem Karton mit einer unteren Platte (101,111) und vier zur Platte (101,111) im ca. 90° Winkel faltbaren Seitenwänden (102,112) bestehen, wobei die untere Platte (101,111) den Innenmaßen des Faltkartons (3) derart angepasst ist, dass die im ca. 90° Winkel gefalteten Seitenwände (102,112) an den Innenwandungen des Faltkartons (3) anliegen.

5. Kartoneinlage (1) nach einem der vorangegangenen Ansprüche,
**dadurch gekennzeichnet, dass**
die Aufnahmeelemente (10,11) aus einem planen Zuschnitt mit Knickfalzen (103,113) zum Falten der Seitenwände (102,112) gebildet sind.

6. Kartoneinlage (1) nach einem der vorangegangenen Ansprüche,
**dadurch gekennzeichnet, dass**
in dem Aufnahmeelement (10,11) Aufnahmen (110) für den unteren Bereich (21) des Korpusses der flaschenartigen Behältnisse (2) sowie Aufnahmen (100) zur Halterung der Flaschenhälse 20 wechselweise angeordnet sind.

## Claims

1. Cardboard insert (1) for packaging bottle-like containers (2) in a spatially closed folding cardboard box (3), consisting of a lower receiving element (10) with several receptacles (100) arranged in multiple parallel rows, and of an upper receiving element (11) with several receptacles (110) arranged in multiple parallel rows aligned with the receptacles (100) of the lower receiving element, whereby in the lower receiving element (10) several alternating aligned receptacles (100, 110) and in the upper receiving element (11) there are are several receptacles (100, 110) arranged in alternating order and corresponding to the receptacles in the lower receiving element (10), whereby a receiving element (10, 11) consists of several sections (104a, 104b, 104c) to be folded over one another at bending folds, whereby the sections have a central section (104b) as well as a first and second outer section (104a, 104c), whereby the first flap (106a) positioned between the first external section (104a) and the inner section (104b) as well as the second outer flap (106b) have at least two bending folds (105a, 105b) to form at least one distancing section (107), by which the two sections (104a, 104b) joined by the first flap (106a) and the two connected sections (104b, 104c) joined by the second flap (106b) are at a distance to each other and can be flapped and folded over, and by which the receptacles (100, 110) of the first outer section (104a) and the receptacles (100, 110) of the inner section (104b) as well as the respective receptacles (100, 110) of the inner section (104b) and the respective receptacles (100, 110) of the inner section (104b) and the receptacles (100, 110) of the second outer section (104c) are aligned and positioned above each other,
**characterized in that**
the over one another folding sections (104a, 104b, 104c) are designed in such a manner that the lower receiving element (10) comprises side walls (114) folded up and down, and the upper receiving element (11) comprises side walls (114) folded up and down, and the outer sections (104a, 104c) overlap the inner section (104b) only partially when folded over one another.

2. Cardboard insert (1) according to claim 1,
**characterized in that**
the receiving elements (10, 11) are shaped and designed identically.

3. Cardboard insert (1) according to one of the preceding claims,
**characterized in that**
the receiving elements receiving elements (10, 11) are arranged in a mirrored layout in the cardboard box (3).

4. Cardboard insert (1) according to one of the preceding claims,
**characterized in that**
the receiving elements (10, 11) consist of cardboard with a lower plate (101, 111) and four side panels (102. 112). folding at an approximate angle of 90° to the plate (101, 111), whereby the lower plate (101, 111) is adapted to the inside dimensions of the folding cardboard box (3) so that the side panels (102, 112) folded at approximately 90° are flush with the interior side panels of the cardboard folding box (3).

5. Cardboard insert (1) according to one of the preceding claims,
**characterized in that**
the receiving elements (10, 11) are made of a plane design with bending folds (103, 113) to fold the side panels (102, 112).

6. Cardboard insert (1) according to one of the preceding claims,
**characterized in that**
there are receptacles (110) arranged for receiving the corpus of the bottle-like containers (2) and to receive the bottie-necks (20) in the receptacles of the lower section (21) and receptacles (100) in alternating arrangement.

## Revendications

1. Insert en carton (1) pour l'emballage de récipients en forme de bouteille (2) dans une boîte pliante fermée (3), comprenant un élément récepteur inférieur (10) avec des logements (100) disposés en plusieurs rangées parallèles et un élément récepteur supérieur (11) avec des logements (110) disposés en plusieurs rangées parallèles (11) et alignés avec les logements inférieurs (100), en ce que plusieurs logements (100,110) disposés en alternance dans l'élément récepteur inférieur (10), ainsi que plusieurs logements (100, 110) disposés en alternance dans l'élément supérieur (11) correspondant aux logements (100,110) de l'élément récepteur inférieur (10) sont prévus, un élément récepteur (10, 11) étant formé de plusieurs sections (104a, 104b, 104c) pouvant être pliées les unes sur les autres par des plis, les sections comprenant une section intérieure (104b) et une première et deuxième sections extérieures (104a, 104c), la zone pliable (106a) entre la première section extérieure (104a) et la section intérieure (104b) et la zone pliable (106b) entre la deuxième section extérieure (104c) et la section intérieure (104b) comprennent au moins deux plis (105a, 105b) pour former au minimum une section d'espacement (107) au moyen de laquelle les sections (104a, 104b) reliées entre elles par la première zone pliable (106a) et les sections (104b, 104c) reliées entre elles par la deuxième zone pliable (106b) éloignées les unes des autres peuvent être repliées les unes sur les autres et les logements (100, 110) des sections respectives (104a, 104b, 104c) sont agencés et conçus de telle sorte que les logements respectifs (100, 110) de la première section externe (104a) et les logements (100, 110) de la section interne (104b), ainsi que les logements respectifs (100, 110) de la section intérieure (104b) et les logements (100, 110) de la deuxième section extérieure (104c) reposent en alternance les uns sur les autres,
avec la caractéristique que
les sections (104a, 104b, 104c) qui peuvent être pliées les unes au-dessus des autres sont conçues de telle sorte que l'élément récepteur inférieur (10) comprenne des parois latérales (114) pliées vers le haut et vers le bas et l'élément récepteur supérieur (11) comprenne des parois latérales (114) pliées vers le haut et vers le bas, et les sections extérieures (104a, 104c) ne chevauchent que la section intérieure (104b) lorsqu'elles sont repliées les unes sur les autres.

2. Insert en carton (1) selon la revendication 1,
avec la caractéristique que
les éléments récepteurs (10, 11) sont de conception identique.

3. Insert en carton (1) selon l'une des revendications précédentes,
avec la caractéristique que
les éléments récepteurs (10, 11) sont disposés en miroir dans le carton (3).

4. Insert en carton (1) selon l'une des revendications précédentes,
avec la caractéristique que
les éléments récepteurs (10, 11) sont constitués d'une boîte avec une plaque inférieure (101, 111) et quatre parois latérales (102, 112) pliables à un angle d'env. 90 ° par rapport à la plaque (101, 111), la plaque inférieure (101, 111) reflétant les dimensions intérieures de la boite pliante (3) de telle sorte que les parois latérales (102, 112) pliées selon un angle d'environ 90 ° reposent contre les parois intérieures de la boîte pliante (3).

5. Insert en carton (1) selon l'une des revendications précédentes,
avec la caractéristique que
les éléments de réception (10, 11) sont formés à partir d'une coupe plane avec des plis (103, 113) pour plier les parois latérales (102, 112).

6. Insert en carton (1) selon l'une des revendications précédentes,
avec la caractéristique que
les logements (110) pour la partie inférieure (21) du corps des logements en forme de bouteille (2) et les logements (100) pour le support des cols de bouteille 20 sont disposés alternativement dans l'élément de réception (10, 11).
